# NOUVEAU FASCICULE DE BREVET EUROPEEN

(11) **EP 0 533 582 B2**
(45) Date de publication et mention de la décision concernant l'opposition: **04.08.1999**
(45) Mention de la délivrance du brevet: 18.01.1995
(21) Numéro de dépôt: 92402572.9
(22) Date de dépôt: 18.09.1992
(51) Int. Cl.: B61C 17/04, B61D 17/00, B61D 17/04, B61D 17/06

(54) **Cabine de conduite pour véhicule ferroviaire**
Fahrerhaus für Schienenfahrzeuge
Driving cabin for railway vehicle

(30) Priorité: 20.09.1991 FR 9111616
(43) Date de publication de la demande: 24.03.1993
(73) Titulaire: GEC ALSTHOM SA, 75116 Paris (FR)
(72) Inventeur: Chappet, Philippe, F-90300 Cravanche (FR); Klinger, Eric, F-68125 Houssen (FR); Garret, Didier, F-90340 Chevremont (FR); Biolchini, Thierry, F-90170 Petitmagny (FR)
(74) Mandataire: Moncheny, Michel

(56) Documents cités:
- DE-U- 1 900 649
- FR-A- 2 528 946
- FR-A- 2 613 995
- RAIL INTERNATIONAL vol. 18, no. 2, Février 1987, BRUXELLES pages 19 - 20 AN.'australia,cored fibreglass in australia' s high speed trains'
- MODERN PLASTICS vol. 45, no. 7, Mars 1983, page 83 AN. 'the idea exchange : 66rp car ends replace steel-save railroad 45%'
- REVUE GENERALE DES CHEMINS DE FER no. 12, Décembre 1991, PARIS page 51 BOURBON& AL. 'LES COMPOSITES:NOUVELLE PERSPECTIVE POUR LEMATERIEL FERROVIAIRE'
- Brochure "Sikaflex in Rail Transport"
- Schweizer Eisenbahn-Revue 7-8/1992, pages 10 à 23

## Description

L'invention concerne une cabine de conduite pour véhicule ferroviaire, en particulier pour train à grande vitesse. Une cabine de conduite selon le préambule de la revendication est connue de l'article "Australia - Cored Fibreglass in Australia's high speed trains" dans la revue Rail International, Vol. 18, n° 2, Février 1987, Bruxelles, Belgique, p. 19 - 20.

La cabine de conduite d'un véhicule ferroviaire est, de manière classique, intégrée dans l'ossature générale de caisse constituée de nombreux éléments mécano-soudés ce qui nécessite de rapporter sur la structure intermédiaire assurant la résistance mécanique, un habillage intérieur (pour le confort, le design et les fonctions de la cabine) et un habillage extérieur (pour le design et l'aérodynamisme). Les autre éléments suivants doivent également être rapportés : le pupitre, le câblage, la tuyauterie, les gaines de climatisation, les trappes de sablage et les cadres de vitres ainsi que beaucoup d'autres éléments.

Le montage de cette cabine de conduite présente les nombreux inconvénients suivants :
- la transmission des vibrations jusqu'à la cabine se fait par les éléments de la structure;
- les ponts thermiques entre l'ossature et la cabine procurent une mauvaise isolation à la chaleur;
- il existe une mauvaise étanchéité à l'air, et donc une grande sensibilité aux ondes de pression, due aux différentes jonctions entre les éléments constitutifs de la cabine;
- le système de fabrication engendre une masse très importante par suite du manque d'intégration des éléments les uns par rapport aux autres;
- la conception de la cabine impose un temps de montage très long car aucune préparation de sous-ensembles ne peut avoir lieu;
- il n'y a aucune possibilité d'essai avant le montage final de la cabine sur le véhicule;
- le grand nombre d'interfaces impose des tolérances très précises sur chaque élément constitutif de la cabine, ce qui induit des temps et des coûts de fabrication importants.

Le but de la présente invention est de pallier tous ces inconvénients.

Ce but est obtenu par les caractéristiques de la revendication 1.

Cette construction présente de nombreux avantages. Les fonctions habillage extérieur, intérieur et de résistance mécanique sont intégrées en une même paroi. Il existe des matériaux composites dont les propriétés permettent d'assurer à la fois la résistance mécanique désirée, l'isolation thermique et acoustique, le découplage vibratoire de la cabine, l'étanchéité et la tenue au feu. Le concept de module cabine réduit le problème des interfaces à un problème de liaison mécanique avec la caisse et de quelques connexions (électriques, pneumatiques et de climatisation). L'utilisation de matériaux composites permet des formes complexes de manière à pouvoir suivre les lignes requises par l'aérodynamisme et le désign. Elle donne également une qualité de finition excellente pour l'habillage extérieur et intérieur, ce qui limite le nombre de pièces d'habillage rapportées. Cette conception modulaire facilite l'entretien voire l'interchangeabilité de la cabine. La cabine peut être, au montage sur le véhicule, entièrement équipée de ses accessoires, du câblage, de la tuyauterie, le raccordement avec l'extérieur étant effectué par des coupleurs électriques ou des raccords pneumatiques. Ce module cabine permet la réalisation, l'équipement et les essais en dehors de la chaîne de montage de la caisse, ce qui réduit les coûts et les temps de production.

La cabine de conduite formant un ensemble monobloc procure l'avantage de simplifier encore plus la construction de la cabine et d'améliorer encore les propriétés de résistance mécanique, d'isolation thermique et acoustique et d'étanchéité.

Dans un mode de réalisation préféré, les parois de la cabine comportent des éléments de forme permettant l'intégration d'éléments ou de parties d'éléments destinés à équiper la cabine. Ces éléments de forme peuvent comprendre des gaines (par exemple pour la climatisation, le câblage, la tuyauterie), des cadres de vitre, des supports d'équipement et d'habillage.

Les parois de la cabine peuvent comporter également au moins un insert pour le montage des équipements.

L'intégration de certains éléments dans la masse des parois de la cabine diminue fortement le nombre d'éléments à rapporter.

La diminution du nombre de pièces et d'interfaces rend inutile certains accès de montage et permet des gains de volume non négligeables. L'intégration de l'ossature du pupitre à la cabine permet de rigidifier le bouclier avant et par conséquent offre plus de sécurité au conducteur.

La synergie de toutes ces fonctions entraîne ainsi une diminution de la masse et une optimisation du volume occupé. Le gain de masse que l'on peut obtenir pour la cabine par rapport au montage classique est d'environ 40 %.

L'invention sera mieux comprise et d'autres avantages et particularités apparaîtront à la lecture de la description qui va suivre, donnée à titre non limitatif, accompagnée des dessins annexés parmi lesquels :
- la figure 1 est une vue en perspective illustrant le positionnement de la cabine de conduite sur la caisse d'un engin de traction ferroviaire,
- la figure 2 est une vue en coupe d'un fragment de paroi de la cabine de conduite,
- la figure 3 est une vue schématique de la cabine de conduite comportant des éléments de forme pour les équipements de cette cabine.

Sur la figure 1, la cabine de conduite 1 comporte six parois constituant la face avant 2, le plancher 7, le toit 4 s'incurvant vers l'avant pour définir l'emplacement de la vitre 8 de la cabine, la face arrière 5 servant de cloison avec le reste de l'engin de traction, deux faces latérales 3 et 6 comportant une porte de secours 9.

La cabine de conduite est destinée à être fixée sur la plate-forme 10 formée à l'avant du châssis 11 de la caisse 12 du véhicule ferroviaire.

Les parois de la cabine de conduite peuvent être élaborées séparément puis assemblées mais il est préférable de réaliser la cabine en une seule fois sous forme d'un ensemble monobloc. Cette solution ne pose aucun problème de réalisation pour le spécialiste des matériaux composites.

Les parois peuvent être formées, comme le montre la figure 2, d'une partie extérieure 20 et d'une partie intérieure 21. La partie extérieure 20 comprend dans ce cas une âme 22 prise en sandwich entre deux peaux 23 et 24 en verre époxy. L'âme 22 peut avoir une structure en nid d'abeille ou être composée de fibre textile aramide thermostable, par exemple le poly(métaphénylène isophtalamide) plus connu sous le nom déposé Nomex. La partie extérieure 20 assure la tenue mécanique, l'étanchéité, l'aérodynamisme et le design.

La partie intérieure 21 est, dans le cas illustré par la figure 2, composée de trois couches successives : une couche viscoélastique 25 prise en sandwich entre deux couches stratifiées 26 et 27 par exemple en verre phénolique. La partie intérieure permet de remplir les fonctions de découplage vibratoire, de design intérieur et de tenue mécanique du plancher. L'ensemble 20 et 21 assure en plus l'isolation thermique et acoustique ainsi que la tenue au feu.

Sur la figure 3, on a représenté à titre d'exemple une cabine 1 en matériau composite équipée de quelques accessoires ou éléments de forme intégrés aux parois de la cabine. Ainsi, le toit de la cabine peut comprendre, de part et d'autre de l'emplacement de la vitre, des gaines techniques 30 et 31 aboutissant à l'avant de la cabine et raccordées sur la face arrière de la cabine, des cadres de vitres, un petit équipement de vitre 32 par exemple pour loger les moteurs d'essuie-vitre. Des gaines de climatisation 33 (pour le plancher), 34 et 35 (pour la face avant) permettant le renouvellement de l'air à partir de la face arrière vers la vitre frontale. Le plancher comporte aussi un socle 36 permettant la fixation du siège du conducteur, l'ossature 37 du pupitre et un passage 44 pour des tuyauteries et des gaines techniques vers le pupitre. Les faces latérales de la cabine peuvent comprendre un orifice de sablière 38 et une trappe de secours 39 réalisée également en matériau composite et équipée éventuellement d'une vitre. La face arrière de la cabine comprend une porte 40 de communication avec le reste du véhicule, une sortie d'air vicié 41, un espace 42 délimitant une porte d'armoire donnant accès à des appareillages ou autres matériels, un espace 43 délimitant l'emplacement d'un siège passager.

D'autre formes ou inserts permettent d'assurer, selon les besoins, la fixation d'autres équipements de cabine, de plafonnier, etc.

Le module cabine ainsi constitué peut être fixé par boulonnage au châssis du véhicule ferroviaire ainsi qu'aux longrines supérieures du battant de pavillon. Si cela est nécessaire, cette fixation peut se faire par l'intermédiaire de plots élastiques. La cabine ainsi solidarisée résiste aux efforts frontaux. Ceux-ci sont transmis au châssis et aux longrines par l'intermédiaire de butées fixes. Ces mêmes fixations et butées assurent la reprise des efforts de relevage de la machine.

## Revendications

1. Cabine de conduite (1) formant module destinée à être fixée sur une plate-forme (10) d'un véhicule ferroviaire, la cabine étant équipée d'un pupitre et comportant des parois en matériau composite, caractérisée en ce que les parois (2 à 7) de la cabine forment un ensemble monobloc comportant une face avant (2), un plancher (7), un toit (4), une face arrière (5) et deux faces latérales (3, 6) et en ce que les parois de la cabine et l'ossature (37) du pupitre de cabine constituent un ensemble monobloc en matériau composite, l'intégration de l'ossature du pupitre de cabine permettant de rigidifier la cabine.

2. Cabine de conduite selon la revendication 1, caractérisée en ce que les parois de la cabine comportent des éléments de forme permettant l'intégration d'éléments ou de parties d'éléments destinés à équiper la cabine.

3. Cabine de conduite selon la revendication 2, caractérisée en ce que lesdits éléments de forme comprennent des gaines (30, 31, 33, 34, 35).

4. Cabine de conduite selon l'une des revendications 2 ou 3, caractérisée en ce que lesdits éléments de forme comprennent des cadres de vitre.

5. Cabine de conduite selon l'une quelconque des revendications 2 à 4, caractérisée en ce que lesdits éléments de forme comprennent des supports d'équipements.

6. Cabine de conduite selon l'une quelconque des revendications 1 à 5, caractérisée en ce que les parois de la cabine comportent au moins un insert.

7. Cabine de conduite selon l'une quelconque des revendications 1 à 6, caractérisée en ce que la fixation de la cabine sur le véhicule ferroviaire se fait par l'intermédiaire de plots élastiques.

8. Cabine de conduite selon l'une quelconque des revendications précédentes, caractérisée en ce que le matériau composite incorpore dans sa structure une matière viscoélastique (25).

## Claims

1. Driver's cab (1) designed as a module, intended to be attached on a platform of a rail vehicle, the cab being equipped with a console and including composite material walls, characterised in that the walls (2-7) of the cab constitute a one-piece assembly including a front wall (2), a bottom (7), a roof (4), a rear wall (5) and two ride walls (3,6) and in that the walls of the cap and the framework (37) of the cap console constitute a one-piece composite material assembly, the integration of the console framework stiffening the cab.

2. Driver's cab according to claim 1 characterised in that the cab walls include shaped members for installing equipment units or parts of such units in the cab.

3. Driver's cab according to claim 2 characterised in that said shaped members include trunking (30, 31, 33, 34, 35).

4. Driver's cab according to claim 2 or claim 3 characterised in that said shaped members include window frames.

5. Driver's cab according to any one of claims 2 to 4 characterised in that said shaped members include equipment supports.

6. Driver's cab according to any one of claims 1 to 5 characterised in that the cab walls include at least one insert.

7. Driver's cab according to any one of claims 1 to 6 characterised in that the cab is fixed to the rail vehicle by means of elastic mounts.

8. Driver's cab according to any one of the preceding claims characterised in that the composite material incorporates a visco-elastic material (25) in its structure.

## Patentansprüche

1. Fahrerkabine (1), die ein Pult und Wände aus Verbundmaterial besitzt, die dazu vorgesehen ist, auf einer Plattform eines Eisenbahnfahrzeuges befestigt zu werden, wobei die Kabine ein Modul bildet, dadurch gekennzeichnet, daß die Wände (2 bis 7) der Kabine einen einzigen Block bilden, der eine Vorderseite (2), einen Boden (7), ein Dach (4), eine Rückwand (5) und zwei Seitenwände (3,6) besitzt und daß die Wände der Kabine sowie das Gerüst (37) des Pult der Kabine einen einzigen Block aus Verbundmaterial bilden, wobei die Integration des Gerüsts des Pults der Kabine zu einer Versteifung der Kabine beiträgt.

2. Fahrerkabine nach Anspruch 1, dadurch gekennzeichnet, daß die Wände der Kabine Formelemente enthalten, die die Integration von Elementen oder Teilen von elementen erlauben, mit denen die Kabine ausgerüstet ist.

3. Fahrerkabine nach Anspruch 2, dadurch gekennzeichnet, daß die Formelemente Kanalisationen (30, 31, 33, 34, 35) enthalten.

4. Fahrerkabine nach einem beliebigen der Ansprüche 2 oder 3, dadurch gekennzeichnet, daß die Formelemente Fensterrahmen enthalten.

5. Fahrerkabine nach einem beliebigen der Ansprüche 2 bis 4, dadurch gekennzeichnet, daß die Formelemente Tragorgane für Einrichtungen enthalten.

6. Fahrerkabine nach einem beliebigen der Ansprüche 1 bis 5, dadurch gekennzeichnet, daß die Wände der Kabine mindestens einen Einsatz enthalten.

7. Fahrerkabine nach einem beliebigen der Ansprüche 1 bis 6, dadurch gekennzeichnet, daß die Befestigung der Kabine auf dem Eisenbahnfahrzeug über elastische Auflager erfolgt.

8. Fahrerkabine nach einem beliebigen der vorhergehenden Ansprüche, dadurch gekennzeichnet, daß das Verbundmaterial in seiner Struktur ein viskoelastisches Material (25) einschließt.
